# FASCICULE DE BREVET EUROPEEN

(11) **EP 0 660 027 B1**
(45) Date de publication et mention de la délivrance du brevet: **03.05.2000**
(21) Numéro de dépôt: 94402982.6
(22) Date de dépôt: 21.12.1994
(51) Int. Cl.: F17C 5/00

(54) **Installation de remplissage de récipients destinés à contenir un fluide, notamment des bouteilles de gaz, comprenant un carrousel pourvu de bascules**
Fülleinrichtung für Gefässe zum Aufbewahren von Fluiden, insbesondere Gasflaschen, bestehend aus einem Karussel mit Waagen versehen
Filling station for containers to accomodate fluids, in particular gas bottles, using a carousel with scales

(30) Priorité: 22.12.1993 FR 9315487
(43) Date de publication de la demande: 28.06.1995
(73) Titulaire: SIRAGA S.A.(société anonyme), F-36500 Buzancais (FR)
(72) Inventeur: Rufflet, Jacques, F-36130 Deols (FR); Robin, Thierry, F-36120 Claviers (FR)
(74) Mandataire: Lemoine, Robert

(56) Documents cités:
- EP-A- 0 534 876
- FR-A- 2 564 943
- PATENT ABSTRACTS OF JAPAN vol. 14, no. 127 (M-947) (4070) 9 Mars 1990 & JP-A-01 320 398 (KUBOTA LTD) 26 Décembre 1989
- PETROLE INFORMATIONS, no.24, Septembre 1992, PARIS pages 62 - 64, XP000281109 ANON. 'PAM : LE SAVOIR-FAIRE'

## Description

La présente invention concerne une installation de remplissage de récipients destinés à contenir un fluide, notamment des bouteilles de gaz, comprenant un carrousel monté rotatif, des bascules prévues sur le carrousel pour peser les récipients et auxquelles sont associés des dispositifs de remplissage destinés à introduire du fluide dans les récipients en cours de posée, une unité centrale de commande apte à emmagasiner des informations représentatives d'un élément d'identification des récipients, ces informations étant recueillies à partir d'un poste de contrôle dans lequel les récipients défilent les uns après les autres avant d'être placés sur les bascules, et étant classées dans l'unité centrale de commande dans l'ordre du défilement des récipients, des moyens de transmission prévus entre l'unité de commande et le carrousel pour transmettre les informations aux bascules, dans leur ordre de classement dans l'unité de commande, et des moyens de gestion associés aux bascules et aptes à commander les dispositifs de remplissage afin que ceux-ci introduisent dans les récipients des quantités de fluide prédéterminées fixées par les bascules à partir des éléments d'identification desdits récipients.

Les bouteilles de gaz disponibles actuellement sur le marché ont des origines très diverses et ont de ce fait des volumes ou des poids légèrement différents.

Ces différences doivent bien entendu être prises en compte pour déterminer la quantité adéquate de gaz qu'il convient d'introduire dans chaque bouteille. Or à l'heure actuelle, une importante intervention humaine est nécessaire pour effectuer ce travail, ce qui est long, coûteux et pénible pour le personnel.

EP-A-0 534 876 décrit une installation de remplissage de bouteilles de gaz ayant la structure indiquée au premier paragraphe ci-dessus.

Dans cette installation, l'automate programmable est relié au carrousel par une ligne multiconducteur aboutissant à un joint tournant central au niveau duquel arrive le gaz de remplissage.

Or, de grandes précautions doivent être prises pour éviter que le courant électrique circulant dans la ligne multiconducteur produise des étincelles dans une zone adjacente au joint tournant et provoque une explosion de gaz.

Par ailleurs, toutes les informations sont centralisées vers l'automate programmable, ce qui n'est pas satisfaisant car si celui-ci tombe en panne l'installation ne peut plus être utilisée.

FR-A-2 564 943 décrit une installation de remplissage comportant une unité de commande centralisée et ayant pratiquement les mêmes inconvénients que ceux mentionnés ci-dessus.

L'installation de remplissage de récipients, notamment de bouteilles de gaz, selon la présente invention élimine les inconvénients mentionnés ci-dessus du fait qu'elle se caractérise en ce qu'elle comporte un moyen de gestion par bascule et en ce que les moyens de transmission sont constitués par un émetteur fixe relié à l'unité de commande et adjacent à la périphérie du carrousel, et par des récepteurs mobiles disposés sur le carrousel de manière à venir les uns après les autres devant l'émetteur pendant la rotation du carrousel, chaque récepteur étant associé à une bascule et recevant, lorsqu'il vient devant l'émetteur, l'information représentative de l'élément d'identification du récipient reposant sur ladite bascule.

Lorsque les récipients portent dc manière lisible la mention de leur poids brut ou de leur tare, l'unité centrale comprend un tabulateur par l'intermédiaire duquel un opérateur est apte à enregistrer, après lecture, les informations représentatives des poids bruts ou des tares qui constituent les éléments d'identification des récipients.

Par ailleurs, lorsque les récipients portent la mention de leur poids ou de leur tare sous la forme de codes-barres, ladite installation comprend un lecteur de codes-barres situé dans le poste de contrôle et devant lequel défilent les codes-barres des récipients entraînés vers les bascules, ce lecteur étant relié à l'unité centrale et apte à transférer dans celle-ci les informations représentatives des poids bruts ou des tares qui constituent les éléments d'identification des récipients.

On notera ici qu'aucune intervention humaine n'est nécessaire pour déterminer la quantité adéquate de fluide à introduire dans chaque récipient.

Selon un mode de réalisation particulier de l'invention, l'installation peut comprendre en outre un détecteur de reste conçu pour déterminer la quantité de fluide restant dans les récipients entraînés vers les bascules, ce détecteur étant relié à l'unité centrale et apte à transférer dans celle-ci les informations représentatives des quantités restantes de fluide qui constituent les éléments d'idenitification des récipients.

Un mode d'exécution de la présente invention sera décrit ci-après à titre d'exemple nullement limitatif en référence aux dessins annexés dans lesquels :
- la figure 1 est une vue de dessus schématique d'une installation conforme à l'invention, des bascules et des dispositifs de remplissage ayant été représentés de façon très schématique ou supprimés pour la clarté du dessin ; et
- la figure 2 est une vue schématique partielle de l'installation, selon la ligne A-A de la figure 1.

L'installation que l'on peut voir sur les dessins a été mise au point pour remplir automatiquement des bouteilles de gaz B₁ ... Bₓ comportant d'une manière connue en soi un robinet 1 pourvu d'un volant de manoeuvre 2 et d'un embout de remplissage 3. Ces bouteilles ont une tare de l'ordre de 13 kg et un poids brut de l'ordre de 26 kg, ces valeurs pouvant varier de façon notable en raison de la diversité et de l'ancienneté du parc de bouteilles actuel.

L'installation selon l'invention comprend tout d'abord un carrousel 4 monté rotatif autour d'un axe vertical et apte à être entraîné en rotation dans le sens de la flèche F sous la commande d'un organe moteur classique non représenté.

Elle comprend également douze bascules identiques C₁ ... C₁₂ uniformément réparties sur la face supérieure du carrousel 4 et douze dispositifs de remplissage D₁ ... D₁₂ associés aux bascules.

Il va de soi que l'on ne sortirait pas du cadre de la présente invention si le nombre des bascules et des dispositifs de remplissage était différent de celui qui a été retenu dans l'exemple représenté.

L'installation comprend par ailleurs un premier convoyeur 5 prévu pour transporter les bouteilles vides vers le carrousel 4 et les transférer une à une sur les bascules C₁ ... C₁₂ au fur et à mesure que celles-ci viennent devant lui, et un second convoyeur 6 situé en amont du convoyeur 5 en considérant le sens de rotation du carrousel 4 et destiné à évacuer les bouteilles pleines.

Elle comprend en outre une unité centrale de commande 7 apte à emmagasiner des informations représentatives d'un élément d'identification des bouteilles, tel que leur tare, leur poids brut ou le reste de gaz qu'elles renferment, un émetteur fixe E situé à proximité de la paroi latérale du carrousel 4, douze récepteurs mobiles R₁ ... R₁₂ montés sur la paroi latérale du carrousel, de telle sorte qu'ils puissent venir les uns après les autres devant l'émetteur E pendant la rotation dudit carrousel, et des moyens de gestion G₁ ... G₁₂ associés aux bascules C₁ ... C₁₂ et aptes à commander les dispositifs de remplissage D₁ ... D₁₂ afin que ceux-ci introduisent dans les bouteilles des quantités de gaz prédéterminées fixées par les bascules à partir des éléments d'identification desdites bouteilles.

Les informations représentatives de l'élément d'identification des bouteilles B₁ ... Bₓ sont recueillies à partir d'un poste de contrôle P adjacent au convoyeur 5 et dans lequel lesdites bouteilles défilent les unes après les autres ayant d'être placées sur les bascules C₁ ... C₁₂, et sont classées dans l'unité centrale de commande 7, dans l'ordre du défilement des bouteilles.

L'émetteur fixe E est relié à l'unité centrale de commande 7 de telle sorte que celle-ci puisse lui transmettre, les unes après les autres et dans leur ordre de classement, les informations qu'elle a en mémoire.

Quant aux récepteurs R₁ ... R₁₂, ils sont associés chacun à une bascule et aptes à recevoir chacun, lorsqu'ils viennent devant l'émetteur E, l'information représentative de l'élément d'identification de la bouteille reposant sur la bascule particulière à laquelle ils sont associés.

Pour le cas où la tare ou le poids brut des bouteilles est mentionné sur celles-ci de manière lisible, l'unité centrale de commande 7 comporte un tabulateur 8 à l'aide duquel un opérateur peut y enregistrer ladite tare ou ledit poids brut qu'il a lu sur les bouteilles défilant dans le poste de contrôle P.

Par contre, pour le cas où la tare ou le poids brut des bouteilles est mentionné sur celles-ci sous la forme de codes-barres, l'installation comporte également un lecteur de codes-barres 9 situé au poste de contrôle de telle sorte que les codes-barres des bouteilles entraînées par le convoyeur 5 vers les bascules puissent défiler devant lui, le lecteur 9 étant relié à l'unité centrale de commande 7 et apte à transférer dans celle-ci les informations représentatives de la tare ou du poids brut des différentes bouteilles.

L'installation conforme à l'invention peut également comporter un détecteur de reste classique 10 adjacent au convoyeur 5 et devant lequel les bouteilles vides sont susceptibles de défiler avant d'être placées sur les bascules.

Ce détecteur, qui est conçu pour déterminer la quantité de gaz restant dans les bouteilles à remplir, est relié à l'unité centrale 7 et apte à transférer dans celle-ci les informations représentatives de cette donnée.

Dans le mode de réalisation représenté sur le dessin, le récepteur R₁ associé à la bascule C₁ est devant l'émetteur E et peut ainsi recevoir de l'unité centrale 7 l'information représentative de l'élément d'identification de la bouteille B₁ située sur la bascule C₁, cet élément ayant été enregistré dans l'unité centrale 7 lorsque la bouteille B₁ était dans le poste de contrôle P et pouvant être constitué, selon le cas, par la tare ou le poids brut de la bouteille B₁ ou par la quantité de gaz restant dans cette dernière.

Le récepteur R₁ transmet alors cette information au moyen de gestion G₁ sous la commande duquel le dispositif de remplissage D₁ associé à la bascule C₁ est relié à l'embout de remplissage 3 du robinet 1 de la bouteille B₁, après quoi le volant de manoeuvre 2 dudit robinet 1 est entraîné en rotation dans le sens correspondant à l'ouverture de ce dernier.

Lorsque ces opérations sont terminées, le dispositif de remplissage D₁ introduit dans la bouteille B₁ la quantité adéquate de gaz.

Le remplissage de la bouteille B₁ se poursuit pendant que le carrousel 4 tourne dans le sens de la flèche F, mais se termine avant que la bouteille B₁ parvienne devant le convoyeur 6 et soit évacuée.

Lorsque le remplissage de la bouteille B₁ est terminé, le dispositif de remplissage D₁ interrompt l'arrivée du gaz, après quoi le robinet 1 est fermé et le dispositif de remplissage D₁ est déconnecté de l'embout de remplissage 3 dudit robinet 1. C'est dans ces conditions que la bouteille B₁ peut être transférée sur le convoyeur 6 lorsque la bascule C₁ parvient devant celui-ci.

Pendant ce temps, les récepteurs suivants R₂ ... R₁₂ associés aux bascules C₂ ... C₁₂ viennent les uns après les autres devant l'émetteur E, reçoivent de l'unité centrale 7 les informations représentatives de la tare ou du poids brut des bouteilles B₂ ... B₁₂ ou des quantités de gaz restant dans celles-ci, et transmettent ces informations aux moyens de gestions G₂ ... G₁₂ qui commandent les dispositifs de remplissage D₂ ... D₁₂.

Ceux-ci introduisent alors dans les bouteilles B₁ ... Bₓ une quantité de gaz prédéterminée fixée à partir de la tare ou du poids brut de ces bouteilles ou de la quantité de gaz restant dans celles-ci.

Il ressort de ce qui précède que la présente invention permet d'introduire dans les différentes bouteilles à remplir les quantités de gaz qui sont strictement nécessaires.

Bien entendu, on ne sortirait pas du cadre de la présente invention si l'on utilisait l'installation qui vient d'être décrite pour remplir des récipients autres que des bouteilles des bouteilles de gaz avec un fluide autre que du gaz sous pression.

## Revendications

1. Installation de remplissage de récipients destinés à contenir un fluide, notamment des bouteilles de gaz (B₁ ... Bₓ), comprenant un carrousel (4) monté rotatif, des bascules (C₁ ... C₁₂) prévues sur le carrousel pour peser les récipients et auxquelles sont associés des dispositifs de remplissage (D₁ ... D₁₂) destinés à introduire du fluide dans les récipients en cours de pesée, une unité centrale de commande (7) apte à emmagasiner des informations représentatives d'un élément d'identification des récipients, ces informations étant recueillies à partir d'un poste de contrôle (P) dans lequel les récipients défilent les uns après les autres avant d'être placés sur les bascules, et étant classées dans l'unité centrale de commande dans l'ordre du défilement des récipients, des moyens de transmission prévus entre l'unité de commande (7) et le carrousel (4) pour transmettre les informations aux bascules, dans leur ordre de classement dans l'unité de commande, et des moyens de gestion (G₁ ... G₁₂) associés aux bascules (C₁ ... C₁₂) et aptes à commander les dispositifs de remplissage afin que ceux-ci introduisent dans les récipients des quantités de fluide prédéterminées fixées par les bascules à partir des éléments d'identification desdits récipients, caractérisée en ce qu'elle comporte un moyen de gestion (G₁ ... G₁₂) par bascule (C₁ ... C₁₂) et en ce que les moyens de transmission sont constitués par un émetteur fixe (E) relié à l'unité de commande (7) et adjacent à la périphérie du carrousel (4), et par des récepteurs mobiles (R₁ ... R₁₂) disposés sur le carrousel de manière à venir les uns après les autres devant l'émetteur (E) pendant la rotation du carrousel, chaque récepteur étant associé à une bascule et recevant, lorsqu'il vient devant l'émetteur (E), l'information représentative de l'élément d'identification du récipient reposant sur ladite bascule.

2. Installation selon la revendication 1, caractérisée en ce que lorsque les récipients (B₁ ... Bₓ) portent de manière lisible la mention de leur poids brut ou de leur tare, l'unité centrale (7) comprend un tabulateur (8) par l'intermédiaire duquel un opérateur est apte à enregistrer, après lecture, les informations représentatives des poids bruts ou des tares qui constituent les éléments d'identification des récipients.

3. Installation selon la revendication 1, caractérisée en ce que lorsque les récipients (B₁ ... Bₓ) portent la mention de leur poids ou de leur tare sous la forme de codes-barres, ladite installation comprend un lecteur de codes-barres (9) situé dans le poste de contrôle (P) et devant lequel défilent les codes-barres des récipients entraînés vers les bascules, ce lecteur étant relié à l'unité centrale (7) et apte à transférer dans celle-ci les informations représentatives des poids bruts ou des tares qui constituent les éléments d'identification des récipients.

4. Installation selon la revendication 1, caractérisée en ce qu'elle comprend en outre un détecteur de reste (10) conçu pour déterminer la quantité de fluide restant dans les récipients (B₁ ... Bₓ) entraînés vers les bascules, ce détecteur étant relié à l'unité centrale (7) et apte à transférer dans celle-ci les informations représentatives des quantités restantes de fluide qui constituent les éléments d'identification des récipients.

## Claims

1. A filling installation for containers to accommodate a fluid, in particular gas cylinders (B₁ ... Bₓ), comprising a rotatably mounted carousel (4), weighing devices (C₁ ... C₁₂) provided on the carousel for weighing the containers and having filling devices (D₁ ... D₁₂) associated therewith for introducing fluid into the containers during weighing, a central control unit (7), which can store information representative of an identifier of the containers, said information being collected from a control station (P), in which the containers run one after the other before being placed onto the weighing devices, and said information being classified in the central control unit in the running order of the containers, transmitter means provided between the control unit (7) and the carousel (4) for transmitting the information to the weighing devices in their classification order in the control unit, and manager means (G₁ ... G₁₂) associated with the weighing devices (C₁ ... C₁₂) and able to actuate the filling devices to fill the containers with predetermined fluid quantities as set by the weighing devices from the identifiers of said containers, characterized in that it comprises one manager means (G₁ ... G₁₂) per weighing device (C₁ ... C₁₂), and in that the transmitter means are comprised of a fixed emitter (E), which is connected to the control unit (7) and adjacent to the periphery of the carousel (4), and of mobile receivers (R₁ ... R₁₂), which are disposed on the carousel so as to run one after the other past the emitter (E) during rotation of the carousel, each receiver being associated with one weighing device and, upon running past the emitter (E), receiving the information representative of the identifier of the container resting on said weighing device.

2. The installation according to claim 1, characterized in that when the containers (B₁ ... Bₓ) legibly bear the mention of their gross weights or tare weights, the central unit (7) comprises a tabulator (8), through which an operator may, after reading, record the information representative of the gross weights or tare weights forming the container identifiers.

3. The installation according to claim 1, characterized in that when the containers (B₁ ... Bₓ) bear the mention of their gross weights or tare weights in the form of bar codes, said installation comprises a bar code reader (9), which is located in the control station (P) and in front of which the bar codes of the containers driven towards the weighing devices run, said reader being connected to the central unit (7) and able to transfer thereto the information representative of the gross weights or tare weights forming the container identifiers.

4. The installation according to claim 1, characterized in that it further comprises a remainder detector (10) designed to determine the quantity of fluid remaining in the containers (B₁ ... Bₓ) driven towards the weighing devices, said detector being connected to the central unit (7) and able to transfer thereto the information representative of the remaining fluid quantities forming the container identifiers.

## Patentansprüche

1. Füllanlage für Gefässe zum Aufnehmen eines Fluids, insbesondere Gasflaschen (B₁...Bₓ), bestehend aus einem drehbar gelagerten Karussel (4), auf dem Karussel angeordneten Waagen (C₁...C₁₂) zum Wiegen der Gefässe, mit zugeordneten Fülleinrichtungen (D₁...D₁₂) zum Abfüllen von Fluid in die Gefässe während des Wiegens, einer zentralen Steuereinheit (7), die geeignet ist, für ein Identifikationselement der Gefässe typische Daten zu speichern, wobei diese Daten aus einer Prüfstation (P) gewonnen werden, an der die Gefässe nacheinander vorbeilaufen, bevor sie auf die waagen gestellt werden, und in der zentralen Steuereinheit nach der Reihenfolge des Vorbeilaufens der Gefässe geordnet werden, Übertragungsmitteln, die zwischen der Steuereinheit (7) und dem Karussel (4) zur Übertragung der Daten an die waagen nach ihrer Reihenfolge in der Steuereinheit angeordnet sind, und Verwaltungsmitteln (G₁...G₁₂), die den Waagen (C₁...C₁₂) zugeordnet sind und geeignet sind, die Fülleinrichtungen so zu steuern, dass diese in die Gefässe vorgegebene Mengen von Fluid einfüllen, die aus den Identifikationselementen der Gefässe von den waagen festgelegt werden, dadurch gekennzeichnet, dass sie je Waage (C₁...C₁₂) ein Verwaltungmittel (G₁...G₁₂) aufweist, und dass die Übertragungsmittel aus einem feststehenden Sender (E) bestehen, der mit der Steuereinheit (7) verbunden ist und dem Umfang des Karussels (4) benachbart angeordnet ist, und aus beweglichen Empfängern (R₁...R₁₂), die auf dem Karussel derart angeordnet sind, dass sie bei drehendem Karussel nacheinander vor den Sender (E) kommen, wobei jeder Empfänger einer Waage zugeordnet ist und dann, wenn er vor den Sender (E) kommt, das für das Identifikationslement des auf der Waage stehenden Gefässes typische Datum empfängt.

2. Anlage nach Anspruch 1, dadurch gekennzeichnet, dass wenn auf den Gefässen (B₁...Bₓ) ein lesbarer Hinweis auf deren Bruttogewicht oder Tara vorhanden ist, die Steuereinheit (7) eine Tastatur (8) aufweist, mit der ein Bedienungsmann die Daten nach deren Lesen speichern kann, die für die Bruttogewichte oder die Taren typisch sind, welche die Identifikationselemente der Gefässe bilden.

3. Anlage nach Anspruch 1, dadurch gekennzeichnet, dass wenn auf den Gefässen (B₁...Bₓ) ein Hinweis auf deren Bruttogewicht oder Tara als Strichcodes vorhanden ist, weist die Anlage einen in der Prüfstation (P) angeordneten Strichcodeleser (9) auf, an welchem die Strichcodes der zu den Waagen hin getriebenen Gefässe vorbeilaufen, wobei der Leser mit der zentralen Einheit (7) verbunden ist und geeignet ist, in diese die Daten zu übertagen, die für die Bruttogewichte oder die Taren typisch sind, welche die Identifikationselemente der Gefässe bilden.

4. Anlage nach Anspruch 1, dadurch gekennzeichnet, dass sie ausserdem ein Restdetektor (10) aufweist, der die in den zu den Waagen hin getriebenen Gefässen (B₁...Bₓ) übrigbleibende Menge von Fluid ermitteln soll, wobei der Leser mit der zentralen Einheit (7) verbunden ist und geeignet ist, in diese die Daten zu übertragen, die für die übrigbleibenden Mengen von Fluid typisch sind, welche die Identifikationselemente der Gefässe bilden.
